# EUROPÄISCHE PATENTSCHRIFT

(11) **EP 1 792 324 B1**
(45) Veröffentlichungstag und Bekanntmachung des Hinweises auf die Patenterteilung: **06.05.2009**
(21) Anmeldenummer: 05786986.9
(22) Anmeldetag: 13.09.2005
(51) Int. Cl.: H01H 9/52

(54) **ISOLIERSTOFFGEHÄUSE MIT BELÜFTUNGSSCHACHT**
INSULATING MATERIAL HOUSING WITH A VENTILATION SHAFT
BOITIER EN MATERIAU ISOLANT A PUITS D'AERATION

(30) Priorität: 24.09.2004 DE 102004047260
(43) Veröffentlichungstag der Anmeldung: 06.06.2007
(73) Patentinhaber: SIEMENS AKTIENGESELLSCHAFT, 80333 München (DE)
(72) Erfinder: VOLKMAR, Ralf-Reiner, 13353 Berlin (DE); SCHMIDT, Matthias, 10961 Berlin (DE)
(86) Internationale Anmeldenummer: PCT/EP2005/054544
(87) Internationale Veröffentlichungsnummer: WO 2006/032619

(56) Entgegenhaltungen:
- EP-A- 0 707 330
- US-A- 5 321 221

## Beschreibung

Die Erfindung betrifft ein Isolierstoffgehäuse mit einem zur Aufnahme einer Schaltröhre eingerichteten Halteabschnitt, der mit einem Eingangsanschlussstück ausgerüstet ist, und einem sich an den Halteabschnitt in einer Längsrichtung anschließenden Antriebsabschnitt, der eine Antriebsöffnung zum Einleiten einer Antriebsbewegung in die Schaltröhre aufweist und mit einem Abgangsanschlussstück ausgerüstet ist, wobei ein mit einem Innenraum des Antriebsabschnitts kommunizierender Belüftungsschacht am Halteabschnitt außen vorgesehen ist.

Die Erfindung betrifft ferner einen feststoffisolierten Schalterpol mit einem Isolierstoffgehäuse, in dem eine Schaltröhre angeordnet ist.

Ein solches Isolierstoffgehäuse und ein solcher feststoffisolierter Schalterpol sind aus dem chinesischen Gebrauchsmuster CNZL00246088.2 bereits bekannt. In dem dort gezeigten Isolierstoffgehäuse ist eine Schaltröhre eingegossen, die an ihrem ortsfesten Festkontakt mit einem Eingangsanschlussstück verschraubt ist, das von außen, also von außerhalb des Isolierstoffgehäuses kontaktierbar ist. An ihrer vom Eingangsanschlußstück abgewandten Seite weist die Schaltröhre eine metallische Stirnkappe auf, die von einer beweglich geführten Schaltstange durchgriffen wird. Die Schaltstange ist über ein flexibles Stromband mit einem Abgangsanschlussstück verbunden, das ebenfalls von außen kontaktierbar ist. Zum Einleiten einer Antriebsbewegung in die Schaltstange weist das Isolierstoffgehäuse eine Öffnung auf, durch die sich eine Antriebsstange erstreckt. Die Antriebsstänge ist zum Einleiten einer Antriebsbewegung einer Antriebseinheit in die Schaltstange vorgesehen. Im eingeschalteten Zustand fließt ein elektrischer Strom über das Eingangsanschlussstück, die Kontakte der Schaltröhre, die Schaltstange, das Stromband und das Abgangsanschlußstück. Aufgrund eines erhöhten ohmschen Widerstandes tritt insbesondere am Stromband ein von der Höhe des Stromes abhängiger dissipativer Energieverlust in Form von Wärme auf. Zum Abführen dieser Wärme ist ein kanalförmiger Belüftungsschacht vorgesehen, der über eine Eintrittsöffnung mit dem Inneren des Isolierstoffgehäuses kommuniziert. Die nach oben steigende erwärmte Luft tritt über die Eintrittsöffnung in den'Belüftungsschacht ein und wird schließlich an die Atmosphäre abgegeben. Die Wärme wird somit aus dem Inneren des Isolierstoffgehäuses herausgeführt, wobei kalte Umgebungsluft durch die Antriebsöffnung des Isolierstöffgehäuses nachgesaugt wird.

Ein weiteres Isolierstoffgehäuse der eingangs genannten Art ist aus der US 5 321 221 bekannt. Dort ist ein Belüftungsschacht in Form von Schlitzen im Halteabschnitt des Isolierstoffgehäuses ausgebildet.

Ein anderes Isolierstoffgehäuse mit Belüftungsschacht ist aus der EP 0 707 330 A bekannt.

Dem vorbekannten Isolierstoffgehäuse haftet der Nachteil an, dass die durch den kanalförmig ausgebildeten Belüftungsschacht erzeugte Kühlleistung, insbesondere bei höheren elektrischen Strömen, unzureichend ist.

Aufgabe der Erfindung ist es daher, einen feststoffisolierten Schalterpol und ein Isolierstoffgehäuse der eingangs genannten Art bereit zu stellen, mit denen auch für hohe elektrischen Strömen eine ausreichend hohe Kühlleistung bereitgestellt ist.

Die Erfindung löst diese Aufgabe dadurch, dass der Belüftungsschacht den Halteabschnitt kragenförmig umschließt.

Erfindungsgemäß wird die Konvektion nicht mehr wie im Stand der Technik durch eine schmalen Kühlkanal erzeugt. Vielmehr ist ein kragenförmiger Kühlschacht bereitgestellt, der einen weiten Bereich des Halteabschnitts, in dem die Schaltröhre angeordnet ist, umschließt. Der Belüftungsschacht kann den Halteabschnitt vollständig oder nur teilweise umschließen. Wesentlich ist jedoch, dass durch das Umlaufen des Belüftungsschachtes um den Halteabschnitt herum eine wesentliche größere Kühlleistung als beim Stand der Technik bereitgestellt ist. Dabei ist es selbstverständlich möglich, dass in dem Belüftungsschacht Verstärkungsrippen angeordnet sind, die gasundurchlässig sind oder aber gasdurchlässige Durchgangsbereiche aufweisen können. Die Verstärkungsrippen dienen der mechanischen Stabilisierung des Belüftungsschachtes.

Vorteilhafterweise spannen in einer Querschnittsansicht die beiden schmalseitigen Begrenzungswandungen des Belüftungsschachtes bezüglich des Mittelpunktes des Halteabschnittes einen Winkel von wenigstens 40 Grad auf.

Bei einem bevorzugten Ausführungsbeispiel verjüngt sich der Belüftungsschacht in Längsrichtung zu seinem vom Antriebsabschnitt abgewandeten Ende hin. Durch die Verjüngung des Belüftungsschachtes kommt es zur Ausbildung eines Düsenabschnitts am Austrittsende des Belüftungsschachtes. Im Düsenbereich ist die Strömungsgeschwindigkeit des Luftstroms durch den Belüftungsschacht größer ist als an einer größeren Ansaugöffnung des Belüftungsschachtes, über welche der Belüftungsschacht mit dem Antriebsabschnitt kommuniziert. Auf diese Weise stellt sich ein Kamineffekt ein, wodurch die Kühlleistung des Isolierstoffgehäuses noch weiter erhöht ist.

Vorteilhafterweise ist der Halteabschnitt rohrförmig und der Antriebsabschnitt kegelstumpfförmig ausgebildet, wobei der Innendurchmesser des Halteabschnittes größer ist als der Innendurchmesser des Antriebsabschnittes. Der Halteabschnitt ist zweckmäßigerweise an die Dimensionierung der Schaltröhre, die zur Montage in dem Isolierstoffgehäuse vorgesehen ist, angepasst. Um Lufteinschlüsse zwischen der Schaltröhre und dem Isolierstoffgehäuse zu vermeiden, ist üblicherweise eine elastische Polsterung vorgesehen, die darüber hinaus unterschiedliche Wärmeausdehnungen bei höheren Temperaturen der Schaltröhre ausgleicht und eine Rissbildung des Isolierstoffgehäuses zu vermeiden hilft. Durch eine kegelstumpfförmige Ausbildung des Antriebsabschnittes, der unterhalb des Halteabschnittes angeordnet ist, wird der Kamineffekt, der durch den Belüftungsschacht entsteht, unterstützt. Somit ist die Kühlleistung noch weiter erhöht.

Gemäß einer diesbezüglich zweckmäßigen Weiterentwicklung setzt die Begrenzungswandung des Belüftungsschachtes die kegelstumpfförmige Außenkontur des Antriebsabschnittes kontinuierlich und stufenfrei fort. Auf diese Weise ist sowohl ein Kamineffekt bereitgestellt, wobei gleichzeitig für ein möglichst kompaktes Isolierstoffgehäuse gesorgt ist.

Zweckmäßigerweise sind Halteabschnitt und Antriebsabschnitt mittels einer Übergangsschulter miteinander verbunden. Dabei sind Halteabschnitt und Antriebsabschnitt aneinander angeformt und einstückig ausgebildet, so dass das Isolierstoffgehäuse in einem Gussvorgang herstellbar ist.

Vorteilhafterweise ist das Eingangsanschlussstück mit einem Kühlkörper verbunden, wobei der Belüftungsschacht so ausgebildet ist, dass ein aus dem Belüftungsschacht austretender Luftstrom auf den Kühlkörper ausgerichtet ist. Ist der durch Isolierstoffgehäuse und Schaltröhre ausgebildete feststoffisolierte Schalterpol für höhere Ströme ausgelegt, ist es zur weiteren Wärmeabführung vorteilhaft, das Eingangsanschlussstück mit einem Kühlkörper wärmeleitend zu verbinden, so dass die Oberfläche des wärmeleitenden metallische Materials, an der sich eine hohe Wärmeaustauschrate mit der Umgebungsluft einstellt, vergrößert ist. Durch die Ausrichtung des Luftstromes auf den Kühlkörper erhöht sich die Kühlleistung beträchtlich, so dass auch größere elektrische Ströme beherrschbar sind.

Zweckmäßige Ausgestaltungen und Vorteile sind Gegenstand der nachfolgenden Beschreibung unter Bezug auf die Figur der Zeichnung, wobei gleich wirkende Bauteile mit gleichen Bezugszeichen versehen sind und wobei
- Figur 1: eine perspektivische Darstellung eines Ausführungsbeispiels des erfindungsgemäßen Isolier- stoffgehäuses zeigt,
- Figur 2: das Isolierstoffgehäuse gemäß Figur 1 in einer perspektivischen Draufsicht von oben und
- Figur 3: eine Draufsicht auf das Isolierstoffgehäuse von unten und somit das Innere des Gehäuses zeigt.

Figur 1 zeigt ein Ausführungsbeispiel des erfindungsgemäßen Isolierstoffgehäuses 1 in einer perspektivischen Darstellung. Das Isolierstoffgehäuse 1 verfügt über einen im Wesentlichen hohlzylindrisch ausgebildeten Halteabschnitt 2 sowie über einen kegelstumpfförmigen Antriebsabschnitt 3, der sich an den Halteabschnitt in einer Längsrichtung anschließt und einen im Vergleich zum Halteabschnitt 2 vergrößerten Innendurchmesser aufweist. Am oberen Ende des Halteabschnittes 2 ist eine Aufnahmehülse 4 ausgebildet, in der ein Eingangsanschlussstück 5 aus Kupfer eingegossen ist. Zur Befestigung einer figürlich nicht dargestellten Vakuumschaltröhre ist hinter der Aufnahmehülse 4 eine Montageöffnung 6 vorgesehen, durch die hindurch die Vakuumschaltröhre fest mit dem Eingangsanschlussstück 5 verschraubbar ist.

An dem Antriebsabschnitt 3 ist ebenfalls eine Aufnahmehülse 7 angeformt, in der ein Abgangsanschlussstück 8 eingegossen ist. Durch die Aufnahme sowie die elektrische Verbindung einer Vakuumschaltröhre mit dem Eingangsanschlussstück 5 beziehungsweise mit dem Abgangsanschlussstück 8 ist ein feststoffisolierter Schalterpol realisiert. Das Eingangsanschlussstück 5 ist zum Anschluss an eine Hochspannungsleitung vorgesehen, die eine auf das Erdpotential bezogene Spannung von 10 bis 50 KV aufweist. Im eingeschalteten Zustand der Vakummschaltröhre liegt auch das Abgangsanschlussstück auf Hochspannungspotential. Zur Verlängerung des Kriechweges zwischen einem auf Erdpotential liegenden Sockels 9 des Isolierstoffgehäuses 1, dienen Außenrippen 10.

Der Halteabschnitt 2 geht teilweise über eine Übergangsschulter 11 in den Antriebsabschnitt 3 über. Im hinteren Teil des Isolierstoffgehäuses 1 ist hingegen ein Belüftungsschacht 12 erkennbar, dessen Eintrittsöffnung im übergangsbereich zwischen Antriebsabschnitt 3 und Halteabschnitt 2 ausgebildet ist. Dabei wird die Außenkontur des Antriebsabschnittes 3 durch die umfänglich äußere Begrenzungsfläche des Belüftungsschachtes 12 kontinuierlich fortgesetzt, so dass in dem Bereich des Belüftungsschachtes 12 Übergangsschultern 11 vermieden sind. Mit anderen Worten setzt die Begrenzungswandung des Belüftungsschachtes 12 die Außenkontur des Antriebsabschnittes 3 kontinuierlich und stufenfrei fort. Der Belüftungsschacht 12 umschließt mehr als die Hälfte des zylindrischen Halteabschnittes 2, wobei Haltestäbe 14 zur mechanischen Stabilisierung des Belüftungsschachtes 12 vorgesehen sind.

Figur 2 zeigt das Isolierstoffgehäuse gemäß Figur 1 in einer perspektivischen Darstellung von oben. Es ist erkennbar, dass sich das Eingangsanschlussstück 5 über die Montageöffnung 6 hinweg erstreckt, so dass der nachträgliche Anschluss der Vakuumschaltröhre durch Verschrauben ermöglicht ist. Ferner ist eine Befestigungsrippe 15 erkennbar, die zur Stabilisierung des Isolierstoffgehäuses 1 oder des feststoffisolierten Schalterpols vorgesehen ist, wenn dieser mit benachbart angeordneten weiteren Schalterpolen zu einem Schalter zusammengesetzt ist. Dabei ist jeder Schalterpol zum Schalten einer Phase eines Drehstromnetzes vorgesehen.

Figur 3 zeigt das Innere des Isolierstoffgehäuses 1 in einer Draufsicht auf die Unterseite des Isolierstoffgehäuses 1. Es ist erkennbar, dass das Isolierstoffgehäuse 1 durch Bohrungen 16 in dem Sockel 9 fest verschraubbar ist. Weiterhin ist erkennbar, dass im vorderen Bereich die Übergangsschulter 11 ausgebildet ist, während sich der Belüftungsschacht 12 quasi durch eine Aussparung in der Übergangsschulter 11 im oberen Bereich erstreckt. Die beiden Schmalseiten 13 des Belüftungsschachtes 12 spannen zu einem Mittelpunkt 17 des Halteabschnittes 2 einen Winkel von über 180 Grad auf. Ferner ist erkennbar, dass sich der Belüftungsschacht 12 zu seiner vom Sockel 9 abgewandten Austrittsöffnung hin verjüngt, so dass ein die Kühlleistung erhöhender Kamineffekt erzeugbar ist. Nach der Montage der Vakuumschaltröhre in dem Halteabschnitt 2 wird im Inneren des Antriebsabschnittes 3, insbesondere auf der Höhe Abgangsanschlussstückes 8, also unterhalb der Ansaugöffnung des Belüftungsschachtes 12, Wärme erzeugt. Diese entsteht vor allem an einer Bewegkontaktverbindung, welche die elektrische Anbindung der beweglich geführten Schaltstange der Vakuumschaltröhre an das ortsfeste Abgangsanschlussstück übernimmt. Eine solche Bewegkontaktverbindung umfasst beispielsweise ein oder mehrere Strombänder, einen Schleifkontakt, einen Rollenkontakt oder dergleichen. Die erhöhte Wärmeentwicklung an der Bewegkontaktverbindung ist auf höhere Stromübergangsverluste zurückzuführen. Durch die Anordnung der Bewegkontaktverbindung genau unterhalb der Ansaugöffnung des Belüftungsschachtes 12 kann die aufsteigende Wärme direkt in den Belüftungsschacht eintreten, so dass die Kühlleistung beträchtlich erhöht ist. Labyrinthartige Strömungswege der Luft, wie im Stand der Technik, sind erfindungsgemäß vermieden.

## Patentansprüche

1. Isolierstoffgehäuse (1), mit einem zur Aufnahme einer Schaltröhre eingerichteten Halteabschnitt (2), der mit einem Eingangsanschlussstück (5) ausgerüstet ist, und einem sich an den Halteabschnitt (2) in einer Längsrichtung anschließenden Antriebsabschnitt (3), der eine Antriebsöffnung zum Einleiten einer Antriebsbewegung in die Schaltröhre aufweist und der mit einem Abgangsanschlussstück (8) ausgerüstet ist, wobei ein mit einem Innenraum des Antriebsabschnitts (3) kommunizierender Belüftungsschacht (12) am Halteabschnitt außen vorgesehen ist,
**dadurch gekenhzeichnet,**
dass der Belüftungsschacht (12) den Halteabschnitt (2) kragenförmig umschließt.

2. Isolierstoffgehäuse (1) nach Anspruch 1
**dadurch gekennzeichnet,**
**dass** in einer Querschnittsansicht zwei schmalseitigen Begrenzungswandungen (13) des Belüftungsschachtes (12) bezuglich eines Mittelpunktes (17) des Halteabschnitts (2) einen Winkel von wenigstens 40 Grad aufspannen.

3. Isolierstoffgehäuse (1) nach Anspruch 1 oder 2
**dadurch gekennzeichnet,**
**dass** der Belüftungsschacht (12) sich in Längsrichtung zu seinem vom Antriebsabschnitt (3) abgewandten Ende hin verjüngt.

4. Isolierstoffgehäuse (1) nach einem der vorhergehenden Anspüche
**dadurch gekennzeichnet ,**
**dass** der Halteabschnitt (2) rohrförmig und der Antriebsabschnitt (3) kegelstumpfförmig ausgebildet ist, wobei der Innendurchmesser des Halteabschnitts (2) kleiner ist als der Innendurchmesser des Antriebsabschnittes (3).

5. Isolierstoffgehäuse (1) nach Anspruch 4
**dadurch gekennzeichnet ,**
**dass** die Begrenzungswandung des Lüftungsschachtes (12) die kegelstumpfförmige Außenkontur des Antriebsabschnittes (3) kontinuierlich und stufenfrei fortsetzt.

6. Isolierstoffgehäuse (1) nach einem der vorhergehenden Ansprüche
**dadurch gekennzeichnet ,**
**dass** Halteabschnitt (2) und Antriebsabschnitt (3) zumindest teilweise mittels einer Übergangsschulter (11) verbunden sind.

7. Isolierstoffgehäuse (1) nach einem der vorhergehenden Ansprüche
**dadurch gekennzeichnet,**
**dass** das Eingangsanschlussstück (5) mit einem Kühlkörper verbunden ist, wobei der Belüftungsschacht (12) so ausgebildet ist, dass ein aus dem Belüftungsschacht (12) austretender Luftstrom auf den Kühlkörper ausgerichtet ist.

8. Feststoffisolierter Schalterpol mit einem Isolierstoffgehäuse (1) in dem eine Schaltröhre angeordnet ist,
**gekennzeichnet durch**
ein Isolierstoffgehäuse (1) nach einem der vorhergehenden Ansprüche.

## Claims

1. Dielectric housing (1) having a holding section (2) which is designed to hold a switching tube and is equipped with an input connecting piece (5), and having a drive section (3) which is adjacent to the holding section (2) in a longitudinal direction, has a drive opening for initiation of a drive movement in the switching tube and is equipped with an outgoer connecting piece (8), with a ventilation shaft (12) which communicates with an internal area of the drive section (3) being provided outside of the holding section,
**characterized in that**
the ventilation shaft (12) surrounds the holding section (2) in the form of a collar.

2. Dielectric housing (1) according to Claim 1,
**characterized in that**,
in a cross-section view, two narrow boundary walls (13) of the ventilation shaft (12) cover an angle of at least 40 degrees with respect to a centre point (17) of the holding section (2).

3. Dielectric housing (1) according to Claim 1 or 2,
**characterized in that**,
the ventilation shaft (12) tapers in the longitudinal direction towards its end remote from the drive section (13).

4. Dielectric housing (1) according to one of the preceding claims,
**characterized in that**,
the holding section (2) is tubular and the drive section (3) is in the form of a truncated cone, with the internal diameter of the holding section (2) being smaller than the internal diameter of the drive section (3).

5. Dielectric housing (1) according to Claim 4,
**characterized in that**,
the boundary wall of the ventilation shaft (12) continues the truncated-conical external contour of the drive section (3), continuously, and without any steps.

6. Dielectric housing (1) according to one of the preceding claims,
**characterized in that**,
the holding section (2) and the drive section (3) are at least partially connected by means of a transition shoulder (11).

7. Dielectric housing (1) according to one of the preceding claims,
**characterized in that**,
the input connecting piece (5) is connected to a heat sink, with the ventilation shaft (12) being designed such that any air flow which emerges from the ventilation shaft (12) is directed at the heat sink.

8. Solid-insulated switch pole having a dielectric housing (1) in which a switching tube is arranged,
**characterized by**
a dielectric housing (1) according to one of the preceding claims.

## Revendications

1. Boîtier (1) isolant ayant une partie (2) de maintien, conçue pour la réception d'un tube commutateur et équipée d'une pièce (5) formant borne d'entrée, et une partie (3) d'entraînement, qui se raccorde dans une direction longitudinale à la partie (2) de maintien, qui a une ouverture d'entraînement pour l'application d'un mouvement d'entraînement dans le tube commutateur et qui est équipée d'une pièce (8) formant borne de sortie, dans lequel un puits (12) d'aération communiquant avec l'intérieur de la partie (3) d'entraînement est prévu à l'extérieur sur la partie de maintien,
**caractérisé**
**en ce que** le puits (12) d'aération entoure, à la manière d'un collet, la partie (2) de maintien.

2. Boîtier (1) isolant suivant la revendication 1,
**caractérisé**
**en ce que** dans une vue en coupe transversale, deux parois (13) du puits (2) d'aération de délimitation des côtés étroits font, avec un point (17) médian de la partie (2) de maintien, un angle d'au moins 40°.

3. Boîtier (1) isolant suivant la revendication 1 ou 2,
**caractérisé,**
**en ce que**, le puits (12) d'aération se rétrécit dans la direction longitudinale en allant vers son extrémité éloignée de la partie (3) d'entraînement.

4. Boîtier (1) isolant suivant l'une des revendications précédentes,
**caractérisé,**
**en ce que** la partie (2) de maintien est tubulaire et la partie (3) d'entraînement est en forme de tronc de cône, le diamètre intérieur de la partie (2) de maintien étant plus petit que le diamètre intérieur de la partie (3) d'entraînement.

5. Boîtier (1) isolant suivant la revendication 4,
**caractérisé**
**en ce que** la paroi de délimitation du puits (12) d'aération prolonge, d'une manière continue et sans palier, le contour extérieur en forme de tronc de cône de la partie (3) d'entraînement.

6. Boîtier (1) isolant suivant l'une des revendications précédentes,
**caractérisé**
**en ce que** la partie (2) de maintien et la partie (3) d'entraînement sont reliées au moins en partie au moyen d'un épaulement (11) de transition.

7. Boîtier (1) isolant suivant l'une des revendications précédentes,
**caractérisé**
**en ce que** la pièce (5) formant borne d'entrée est reliée à un dissipateur de chaleur, le puits (12) d'aération étant tel qu'un courant d'air sortant du puits (12) d'aération est dirigé sur le dissipateur de chaleur.

8. Pôle d'interrupteur isolé par de la matière solide et ayant un boîtier (1) isolant dans lequel est disposé un tube commutateur,
**caractérisé par**
un boîtier (1) isolant suivant l'une des revendications précédentes.
